# FASCICULE DE BREVET EUROPEEN

(11) **EP 0 211 707 B1**
(45) Date de publication et mention de la délivrance du brevet: **13.06.1990**
(21) Numéro de dépôt: 86401392.5
(22) Date de dépôt: 25.06.1986
(51) Int. Cl.: H01H 71/68, H01H 9/54

(54) **Disjoncteur-contacteur électrique pour des batteries de condensateurs**
Elektrischer Schaltschutz für Kondensatoranlagen
Electric circuit breaker contactor for capacitor batteries

(30) Priorité: 04.07.1985 FR 8510394
(43) Date de publication de la demande: 25.02.1987
(73) Titulaire: MERLIN GERIN, F-38050 Grenoble Cédex (FR)
(72) Inventeur: Boisdon, Jean, F-38050 Grenoble Cedex (FR); Mertz, Jean-Luc, F-38050 Grenoble Cedex (FR); Dieppedalle, François, F-38050 Grenoble Cedex (FR)
(74) Mandataire: Kern, Paul

(56) Documents cités:
- EP-A- 0 104 981
- FR-A- 1 050 982
- FR-A- 1 590 945

## Description

L'invention est relative à un disjoncteur-contacteur de courant alternatif, selon le préambule de la revendication 1.

Le document EP-A 0 104 981 décrit un disjoncteur-contacteur, dans lequel la dérivation du courant dans le circuit de shuntage, par la commutation de l'arc sur l'électrode d'arc, met l'interrupteur statique hors-circuit. Un tel disjoncteur-contacteur ne peut être utilisé pour l'enclenchement par gradins de condensateurs, qui provoque des surtensions et des surintensités engendrant des déclenchements intempestifs.

Le document FR-A 1 590 945 est relatif à un dispositif de branchement de condensateurs faisant usage d'interrupteurs statiques qui sont amorcés au zéro de la différence de potentiel entre la source de courant alternatif et le condensateur. Les interrupteurs statiques peuvent être shuntés par des contacts mécaniques pour limiter les pertes. Ce dispositif est incapable de maîtriser les courts circuits et surcharges et une usure des contacts est inévitable.

La présente invention a pour but de réaliser un disjoncteur-contacteur à haute endurance assurant une protection totale et ce but est réalisé par la mise en oeuvre des caractéristiques de la revendication 1.

L'interrupteur statique, notamment le triac, permet une synchronisation de la fermeture du circuit, évitant ou limitant les pointes de courant, mais il présente l'inconvénient d'une chute de tension non négligeable et d'une grande sensibilité aux court-circuits. La chute de tension est à l'origine d'un échauffement non négligeable et selon l'invention, le triac est shunté en fonctionnement normal par les contacts mécaniques du contacteur. L'interrupteur statique intervient uniquement pendant une courte durée au moment de la fermeture du disjoncteur-contacteur et éventuellement au moment de l'ouverture. En cas de défaut ou de court-circuit, le disjoncteur-contacteur selon l'invention comporte un circuit de shuntage qui intervient par commutation de l'arc sur une électrode d'arc, dès l'ouverture des contacts de la. partie disjoncteur. Le circuit de shuntage dérive le courant et assure la protection des condensateurs et de la ligne contre les surcharges et les courts-circuits, ainsi que la protection de l'interrupteur statique et des contacts de la partie contacteur contre les courts-circuits. Les contacts de la partie contacteur sont protégés contre les pointes de courant par l'interrupteur statique qui se ferme avant les contacts mécaniques et s'ouvre après ces derniers. L'interrupteur statique se prête à une commande d'ouverture synchronisée au passage au zéro du courant.

Le disjoncteur-contacteur est avantageusement du type à boîtier moulé étroit ou miniature, l'ensemble des éléments constitutifs étant logé dans un même boîtier ou selon un mode de mise en oeuvre préférentiel dans des boîtiers séparés permettant un assemblage modulaire. L'interrupteur statique, dont les dimensions sont relativement faibles, est avantageusement incorporé, soit dans le boîtier de la partie disjoncteur, soit dans celle du contacteur, de manière à limiter les connexions électriques. Le disjoncteur comprend un déclencheur thermique et un déclencheur électromagnétique, qui peuvent être éventuellement remplacés par des déclencheurs électroniques bien connus des spécialistes. Une manette de réarmement et/ou de commande manuelle permet l'ouverture et la fermeture des contacts du disjoncteur pour assurer un sectionnement du circuit. Le contacteur comporte de préférence un pont de contact actionné en position de fermeture, lors de l'excitation d'un électro-aimant et rappelé en position d'ouverture par un ressort de rappel, lors de la désexcitation de cet électro-aimant. Le contacteur peut être également du type à commande par impulsion, chaque impulsion provoquant un changement d'état à la manière des télérupteurs.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
- la figure 1 est une vue en élévation et en coupe axiale de la partie disjoncteur du disjoncteur-contacteur selon l'invention;
- la figure 2 est une vue analogue à celle de la figure 1, illustrant la partie contacteur;
- la figure 3 est une vue schématique en perspective des parties contacteurs et disjoncteurs assemblées;
. - les figures 4 et 5 montrent les schémas unipolaires de deux variantes de réalisation selon l'invention.

La figure 1 correspond à celle du document EP-A 0 104 981 à laquelle on se refèrera avantageusement pour de plus amples détails sur le fonctionnement de la combinaison disjoncteur, interrupteur statique.

Sur la figure 1, on reconnait un boîtier moulé miniature 12, contenant la partie disjoncteur désignée par le repère général 10. Le boîtier 12 comporte à sa face arrière 14 un verrou de fixation 16 et à sa partie avant 18 une manette de commande 20 d'un mécanisme 30. Une paire de contact fixe 22 et mobile 24 sont disposés en regard d'une chambre de coupure 26 à tôles de désionisation 28. Les tôles d'extrémité de la chambre 26 sont prolongées en direction des contacts 22, 24, pour former des cornes d'arc 39, 41. Le contact mobile 24 est solidaire d'un bras de contact 42, monté à pivotement sur un culbuteur 44, actionné par une genouillère 46, articulée sur la manette 20. Un levier de déclenchement 48 monté à pivotement sur un axe 50 coopère, d'une part avec le bras de contact 42 et d'autre part avec un verrou 52, susceptible d'être actionné par une bilame 34 et/ou un déclencheur électromagnétique 36. Le circuit électrique comporte une borne d'entrée 38 et une borne de sortie 40 entre lesquelles sont connectés successivement en série la bilame 34, la bobine du déclencheur électromagnétique 36, les contacts 22, 24, et un interrupteur statique 56. L'interrupteur statique 56 est, par exemple, un triac ou une paire de thyristors montés tête-bêche dont l'électrode d'amorçage est reliée à une borne 57 du boîtier 12, recevant un fil de commande 58.

La corne d'arc ou électrode 39 s'étend jusqu'à proximité du contact fixe 22, en laissant subsister un faible intervalle 65. La corne d'arc 39 est reliée par un conducteur 62 à un point 64, disposé entre l'interrupteur statique 56 et la borne 40.

Le fonctionnement de cette partie disjoncteur- interrupteur statique ressort de l'exposé précédent et de la demande de brevet français précitée. En fonctionnement normal, les contacts 22, 24, sont fermés, l'interrupteur statique assurant l'ouverture et la fermeture du circuit à la manière d'un contacteur télécommandé. La protection est assurée par le disjoncteur dont les déclencheurs 34, 36, provoquent l'ouverture des contacts 22, 24 en cas de surcharge ou de court-circuit. Dés la séparation des contacts 22, 24, l'arc tiré entre ces contacts commute sur l'électrode 39 en fermant le circuit de shuntage 62, pour dériver le courant passant par l'interrupteur statique 56. Cette dérivation protège le triac ou les thyristors de cet interrupteur statique. Après extinction de l'arc dans la chambre de coupure 26, le circuit est interrompu.

En se référant plus particulièrement aux figures 2 et 3, on voit qu'au boîtier-disjoncteur 12 est accolé un boîtier-contacteur 66 de même profil, contenant une paire de contacts fixes 68, 70, coopérant avec un pont de contact 72. Le pont de contact 72 est solidaire d'une armature 74, commandée par un électro-aimant 76. Lorsque l'électro-aimant 76 est alimenté par un conducteur 78, l'armature 74 est attirée et le pont de contact 72 fermé. Un ressort de rappel 80 sollicite le pont de contact 72 en position d'ouverture, dés que l'alimentation de l'électro-aimant 76 est interrompue. Le contact fixe 70 est relié par une connexion à l'une des bornes de l'interrupteur statique 56, tandis que le contact fixe opposé 68 est relié à l'autre borne, par exemple au point 64 de l'interrupteur statique 56. Le conducteur 78 est relié au bloc de commande 60, qui reçoit, d'autre part, un signal de commande délivré par un détecteur 80 et un signal de commande extérieur 82.

Le disjoncteur-contacteur selon l'invention fonctionne de la manière suivante:
- les contacts 22, 24, de la partie disjoncteur sont normalement fermés. Un ordre de fermeture du disjoncteur-contacteur selon l'invention est envoyé par le conducteur 82 au bloc de commande 60. Ce dernier reçoit du détecteur 80 les informations relatives au courant alternatif pour émettre sur la ga- chette ou l'électrode de commande 58 de l'interrupteur 56 un ordre de conduction au passage à zéro de la différence de potentiel entre le réseau et la capacité.

Le bloc de commande 60 envoie, d'autre part, dès la fermeture de l'interrupteur statique 56 un ordre de fermeture des contacts 68, 70, 72 de la partie contacteur. Dès la fermeture de ces contacts mécaniques 68, 70, 72, l'interrupteur statique 56 est shunté et la quasi totalité du courant passe par les contacts mécaniques 68, 70, 72 qui ont une résistance électrique inférieure. On évite ainsi un échauffement de l'interrupteur statique 56. Un ordre d'ouverture transmis par le conducteur 82 au bloc de commande 60 provoque d'une manière analogue, en un premier temps une ouverture des contacts mécaniques 68, 70, 72, et par la suite au passage au zéro du courant une ouverture de l'interrupteur statique 56. Il est facile de voir que les contacts mécaniques 68, 70, 72, assurent la conduction du courant, tandis que l'interrupteur statique 56 assure l'établissement et l'interruption du courant.
- en cas de court-circuit, détecté par le déclencheur 34, 36 de la partie disjoncteur, le contact mobile 24 se déplace rapidement en tirant un arc entre les contacts 22, 24. La racine de l'arc ancrée sur le contact fixe 22 commute rapidement sur l'électrode d'arc 39, autorisant le passage du courant par le conducteur de shuntage 62. On voit que la dérivation du courant par le conducteur de shuntage 62 protège à la fois l'interrupteur statique 56 et les contacts 68, 70, 72. Le disjoncteur protège, de plus, le circuit connecté en aval, notamment le condensateur (non représenté). La refermeture du disjoncteur par la manette 20 permet une remise en état du disjoncteur-contacteur pour une nouvelle opération de fermeture.

La figure 5 illustre une variante de réalisation, dans laquelle l'électrode d'arc 41 est associée au contact mobile 24, de manière à capter l'arc ancré sur ce contact mobile 24. L'interrupteur statique 56 est, dans ce cas, intercalé entre le contact mobile 24 et la borne 38 associée à ce dernier contact. Les contacts mécaniques 68, 70, 72, sont raccordés de là manière décrite ci-dessus aux bornes de l'interrupteur 56, le bloc de commande 60 commandant d'une manière identique l'interrupteur statique 56 et l'électro-aimant 76 de la partie contacteur. Le fonctionnement reste bien entendu identique à celui décrit ci-dessus, le disjoncteur assurant l'ensemble de la protection, dés la commutation de l'arc sur l'électrode 41..

Il est clair que l'ensemble des éléments peut être incorporé dans un boîtier unique dont le profil peut être différent. Le système modulaire présente l'avantage de permettre l'utilisation d'elements standard, par exemple d'un élément contacteur 66 ou té- lérupteur, comprenant un système de connexion électrique approprié. L'interrupteur statique a été incorporé dans le boîtier 12 de la partie disjoncteur, mais il est clair que cet interrupteur peut être incorporé à un boîtier séparé ou éventuellement au boîtier 66 de la partie contacteur. De même, le bloc de commande 60 peut être une partie indépendante, éventuellement éloignée du disjoncteur-contacteur ou être incorporée à l'un des boîtiers.

## Revendications

1. Disjoncteur-contacteur de courant altematif, comprenant par pôle une deuxième (22, 24) paire de contacts mécaniques, connectés électriquement en série d'un interrupteur statique (56) notamment à triac ou thyristors;
- un mécanisme (30) de déclenchement automatique sur défaut, d'ouverture de ladite deuxième paire (22, 24) de contacts mécaniques;
- au moins une électrode (39, 41) d'arc disposée à proximité de l'un (22, 24) des contacts de ladite deuxième paire pour capter l'arc tiré lors de la séparation des contacts de ladite deuxième paire, ladite électrode d'arc (39, 41) appartenant à un circuit de shuntage de ladite deuxième paire (22, 24) de contacts et dudit interrupteur statique (56) pour dériver le courant passant par ladite deuxième paire de contacts dans le circuit de shuntage dès la commutation de l'arc sur ladite électrode, caractérisé en ce qu'il comporte de plus une première paire (68, 72) de contacts connectés en parallèle dudit interrupteur statique (56) et en série de ladite deuxième (22, 24) paire de contacts mécaniques et susceptibles d'être shuntés par ledit circuit de shuntage dès la commutation de l'arc sur ladite électrode (39,41);
- un électro-aimant (76) de commande à distance d'ouverture et de fermeture de ladite première paire de contacts mécaniques (68, 72);
- et un détecteur (80) de passage au zéro qui pilote l'amorçage dudit interrupteur statique (56) au passage au zéro de la différence de potentiel entre la source de courant alternatif et une batterie de condensateurs, lors d'un ordre de fermeture de ladite première paire (68, 72) de contacts mécaniques avec un décalage tel que l'établissement du courant soit toujours établi par l'interrupteur statique (56).

2. Disjoncteur-côntacteur selon la revendication 1, caractérisé en ce que ledit détecteur (80) pilote l'interruption de l'interrupteur statique (56) au passage au zéro du courant, lors d'un ordre d'ouverture, après l'ouverture de ladite première paire (68, 72) de contacts mécaniques.

3. Disjoncteur-contacteur selon la revendication 1 ou 2, caractérisé en ce qu'un dispositif de commande (60) reçoit le signal de synchronisation émis par ledit détecteur (80) et un signal de télécommande (82) et émet un ordre de commande dudit électro-aimant (76) et un ordre de commande dudit interrupteur statique (56).

4: Disjoncteur-contacteur selon la revendication 3, caractérisé en ce que ledit dispositif de commande (60) comporte un temporisateur pour retarder la fermeture de ladite première paire (68, 72) de contacts mécaniques par rapport à celle dudit interrupteur statique par rapport à celle de ladite première paire.

5. Disjoncteur-contacteur selon la revendication 1, 2, 3 ou 4, caractérisé en ce que ledit mécanisme de déclenchement (30) comporte un déclencheur instantané (36) notamment électromagnétique, d'ouverture rapide de ladite deuxième paire (22, 24) de contacts mécaniques en cas de court-circuit.

6. Disjoncteur-contacteur selon la revendication 5, caractérisé en ce que ledit mécanisme de déclenchement (30) comporte une manette (20) de commande manuelle de fermeture, d'ouverture et/ou de réarmement.

7. Disjoncteur-contacteur selon l'une des revendications précédentes, caractérisé en ce que ladite première paire (68, 72) de contacts mécaniques est disposée dans un premier boîtier (66) moulé étroit, contenant l'électro-aimant (76) de commande et ladite deuxième paire (22, 24) de contacts mécaniques dans un deuxième boîtier (12) moulé étroit, accolé au premier boîtier.

8. Disjoncteur-contacteur selon l'une quelconque des revendications précédentes, caractérisé en ce que ladite électrode d'arc (39) est disposée à proximité du contact fixe (22) de ladite deuxième paire pour capter la racine de l'arc ancrée sur ledit contact fixe et que ladite première paire (68, 72) de contacts mécaniques et l'interrupteur statique (56) sont connectés entre ledit contact fixe (22) et la borne associée (40).

9. Disjoncteur-contacteur selon l'une quelconque des revendications précédentes, caractérisé en ce que ladite électrode d'arc (41) est disposée à proximité du contact mobile (24) de ladite deuxième paire et que ladite première paire (68, 72) de contacts mécaniques et l'interrupteur statique (56) sont connectés entre ledit contact mobile (24) et la borne associée (38).

10. Disjoncteur-contacteur selon l'une quelconque des revendications précédentes, caractérisé en ce qu'il comporte un relais varmétrique de commande d'enclenchement de gradins de condensateurs, qui provoque l'ouverture ou la fermeture de ladite première paire (68, 72) de contacts mécaniques en conjugaison de l'interrupteur statique (56).

## Claims

1. An alternating current circuit breaker-contactor, notably connecting capacitor banks, comprising per pole a second pair (22, 24) of mechanical contacts, electrically connected in series with a solid-state switch (56), notably a triac or thyristor;
- an automatic tripping mechanism (30) on a fault opening said second pair (22, 24) of mechanical contacts;
- at least one arcing electrode (39, 41) located in proximity to one (22, 24) of the contacts of said second pair to catch the arc drawn when the contacts of said second pair separate, said arcing electrode (39, 41) belonging to a shunt circuit of said second pair (22, 24) of contacts and of said solid-state switch (56) to draw off the current flowing through said second pair of contacts to the shunt circuit as soon as the arc is switched onto said electrode, characterized in that it comprises further a first pair (68, 72) of contacts connected in parallel with said solid-state switch (56) and in series with said second pair (22, 24) of mechanical contacts and likely to be shunted by said shunt circuit as soon as the arc is switched onto said electrode (39, 41);
- a remote control electromagnet (76) for opening and closing said first pair of mechanical contacts (68, 72);
- and a zero current detector (80) which controls triggering of said solid-state switch (56) when the potential difference between the alternating current source and a capacitor bank reaches zero, on a closing order of said first pair (68, 72) of mechanical contacts with a time lag such that current making is always performed by the solid-state switch (56).

2. A circuit breaker-contactor according to claim 1, characterized in that said detector (80) controls breaking of the solid-state switch (56) when the current passes zero, on an opening order, after opening of said first pair (68, 72) of mechanical contacts.

3. A circuit breaker-contactor according to claim 1 or 2, characterized in that a control device (60) receives the synchronization signal sent by said detector (80) and a remote control signal (82) and sends a control order of said electromagnet (76) and a control order of said solid-state switch (56).

4. A circuit breaker-contactor according to claim 3, characterized in that said control device (60) comprises a time delay device to delay closing of said first pair (68, 72) of mechanical contacts in relation to that of said solid-state switch and to delay opening of the solid-state switch in relation to that of said first pair of contacts.

5. A circuit breaker-contactor according to claim 1, 2, 3 or 4, characterized in that said tripping mechanism (30) comprises an instantaneous trip release (36) notably electromagnetic, for high-speed opening of said second pair (22, 24) of mechanical contacts in the event of a short-circuit.

6. A circuit breaker-contactor according to claim 5, characterized in that said tripping mechanism (30) comprises a manual closing, opening and/or reset control handle (20).

7. A circuit breaker-contactor according to any one of the above claims, characterized in that said first pair (68, 72) of mechanical contacts is housed in a first narrow molded case (66), containing the control electromagnet (76), and that said second pair (22, 24) of mechanical contacts is housed in a second narrow molded case (12), adjoined to the first case.

8. A circuit breaker-contactor according to any one of the above claims, characterized in that said arcing electrode (39) is located in proximity to the fixed contact (22) of said second pair to catch the arc root anchored on said fixed contact and said first pair (68, 72) of mechanical contacts and the solid-state switch (56) are connected between said fixed contact (22) and the associated terminal (40).

9. A circuit breaker-contactor according to any one of the above claims, characterized in that said arcing electrode (41) is located in proximity to the moving contact (24) of said second pair and that said first pair (68, 72) of mechanical contacts and the solid-state switch (56) are connected between said moving contact (24) and the associated terminal (38).

10. A circuit breaker-contactor according to any one of the above claims, characterized in that it comprises a varmetric relay controlling making of the capacitor banks, causing opening or closing of said first pair (68, 72) of mechanical contacts in conjunction with the solid-state switch (56).

## Patentansprüche

1. Wechselstroni-Schutzschalter, der je Pol ein zweites Paar (22, 24) mechanischer Kontakte aufweist, die elektrisch in Serie mit einem statischen Schalter (56), insbesondere mit Triac oder Thyristoren, geschaltet sind;
- ein automatischer Auslösemechanismus (30) bei Fehlerauftritt zum Öffnen des genannten zweiten Paares (22, 24) der mechanischen Kontakte;
- wenigstens eine Lichtbogenelektrode (39, 41), die in der Nähe von einem (22, 24) der Kontakte des genannten zweiten Paars angeordnet ist, um den bei der Trennung der Kontakte des genannten zweiten Paares gezogenen Lichtbogen zu fangen, wobei die genannte Lichtbogenelektrode (39, 41) zu einem Shuntkreis des genannten statischen Schalters (56) gehört, um den durch das genannte zweite Kontaktpaar in den Shuntkreis fließenden Strom abzuleiten sobald der Lichtbogen auf die genannte Elektrode Oberschaltet, dadurch gekennzeichnet, daß er außerdem ein erstes Kontaktpaar (68, 72) aufweist, das parallel zu dem statischen Schalter (56) und in Serie mit dem genannten zweiten Paar (22, 24) der mechanischen Kontakte geschaltet ist und das durch den genannten Shuntkreis sofort nach Kommutierung des Lichtbogens auf die genannte Elektrode (39, 41) parallel geschaltet werden kann;
- ein ferngesteuerter Elektromagnet (76) zum Öffnen und Schließen des genannten ersten Paares der mechanischen Kontakte (68, 72);
- und ein Nulldurchgangsdetektor (80), der die Auslösung des genannten statischen Schalters (56) steuert, bei Nulldurchgang des Potential-Unterschieds zwischen der Wechselstromquelle . und einer Kondensatoranlage anläßlich eines Schließbefehls des genannten ersten Paares (68, 72) der mechanischen Kontakte mit einer solchen Verschiebung, daß die Stromherstellung immer durch den statischen Schalter (56) erfolgt.

2. Schutzschalter gemäß Anspruch 1, dadurch gekennzeichnet, daß der genannte Detektor (80) die Unterbrechung des statischen Schalters (56) bei Nulldurchgang des Stroms steuert, anläßlich eines Öffnungsbefehles, nach Öffnen des genannten ersten Paares (68, 72) der mechanischen Kontakte.

3. Schutzschalter gemäß Anspruch 1 oder 2, dadurch gekennzeichnet, daß eine Steuervorrichtung (60) das von dem genannten Detektor (80) ausgesandte Synchronisierungssignal sowie ein Fernsteuersignal (82) empfängt und einen Steuerbefehl des genannten Elektromagneten (76) und einen Steuerbefehl des genannten statischen Schalters (56) aussendet.

4. Schutzschalter gemäß Anspruch 3, dadurch gekennzeichnet, daß die genannte Steuervorrichtung (60) einen Verzögerer aufweist, um das Schlie-Ben des genannten ersten Paares (68, 72) der mechanischen Kontakte in Bezug auf das Schließen des genannten statischen Schalters zu verzögern und um das Öffnen des statischen Schalters in Bezug auf das Öffnen des genannten ersten Kontaktpaares zu verzögern.

5. Schutzschalter gemäß Anspruch 1, 2, 3 oder 4, dadurch gekennzeichnet, daß der genannte Auslösemechanismus (30) einen Sofort-Auslöser (36), insbesondere elektromagnetischer Art aufweist zum schnellen Öffnen des genannten zweiten Paares (22, 24) der mechanischen Kontakte bei Kurzschlußauftreten.

6. Schutzschalter gemäß Anspruch 5, dadurch gekennzeichnet, daß der genannte Auslösemechanismus (30) einen handbetätigten Steuerhebel zum Schließen, Öffnen und/oder Wiedereinschalten aufweist.

7. Schutzschalter gemäß irgendeinem der vorhergehenden Ansprüche, dadurch gekennzeichnet, daß das genannte erste Paar (68, 72) der mechanischen Kontakte in einem ersten schmalen Gußgehäuse (66) angeordnet ist, welches den Steuer-Elektromagnet (76) enthält, und daß das genannte zweite Paar (22, 24) der mechanischen Kontakte in einem zweiten, mit dem ersten Gehäuse verbundenen schmalen Gußgehäuse (12) angeordnet ist.

8. Schutzschalter gemäß irgendeinem der vorhergehenden Ansprüche, dadurch gekennzeichnet, daß die genannte Lichtbogenelektrode (39) in der Nähe des festen Kontaktes (22) des genannten zweiten Paares angeordnet ist, um die auf dem genannten festen Kontakt verankerte Lichtbogenwurzel aufzufangen, und daß das genannte erste Paar (68, 72) der mechanischen Kontakte und der statische Schalter (56) zwischen dem genannten festen Kontakt (22) und der dazugehörigen Klemme (40) geschaltet sind.

9. Schutzschalter gemäß irgendeinem der vorhergehenden Ansprüche, dadurch gekennzeichnet, daß die genannte Lichtbogenelektrode (41) in der Nähe des beweglichen Kontaktes (24) des genannten zweiten Paares angeordnet ist, und daß das genannte erste Paar (68, 72) der mechanischen Kontakte und der statische Schalter (56) zwischen dem genannten beweglichen Kontakt (24) und der dazugehörigen Klemme (38) geschaltet sind.

10. Schutzschalter gemäß irgendeinem der vorhergehenden Ansprüche, dadurch gekennzeichnet, daß er ein Blindleistungsmeß-Relais zur Einschaltsteuerung der Kondensatorenstufen aufweist, welches das Öffnen oder das Schließen des genannten ersten Paares (68, 72) der mechanischen Kontakte in Verbindung mit dem statischen Schalter (56) auslöst.
